# EUROPÄISCHE PATENTSCHRIFT

(11) **EP 1 725 771 B1**
(45) Veröffentlichungstag und Bekanntmachung des Hinweises auf die Patenterteilung: **25.12.2013**
(21) Anmeldenummer: 05700706.4
(22) Anmeldetag: 05.01.2005
(51) Int. Cl.: F04B 27/18

(54) **VERDICHTER, INSBESONDERE AXIALKOLBENVERDICHTER FÜR EINE FAHRZEUG-KLIMAANLAGE**
COMPRESSOR, ESPECIALLY AXIAL PISTON COMPRESSOR FOR A VEHICLE AIR CONDITIONING SYSTEM
COMPRESSEUR, EN PARTICULIER COMPRESSEUR A PISTONS AXIAUX POUR UNE INSTALLATION DE CLIMATISATION DE VEHICULE

(30) Priorität: 17.03.2004 DE 102004013096
(43) Veröffentlichungstag der Anmeldung: 29.11.2006
(73) Patentinhaber: Valeo Compressor Europe GmbH, 68766 Hockenheim (DE)
(72) Erfinder: BRANDES, Henrick, 71691 Freiberg (DE); DAMSON, Daniel, 71287 Weissach (DE)
(74) Vertreter: Popp, Eugen
(86) Internationale Anmeldenummer: PCT/EP2005/000043
(87) Internationale Veröffentlichungsnummer: WO 2005/098235

(56) Entgegenhaltungen:
- EP-A- 0 260 667
- EP-A- 0 281 819
- EP-A- 1 455 090

## Beschreibung

Die Erfindung betrifft einen Verdichter, insbesondere Axialkolbenverdichter für eine Fahrzeug-Klimaanlage, mit einem eine Triebwerkskammer begrenzenden Gehäuse, einem Zylinderblock, in dem mindestens ein Kolben axial hin- und herverschieblich gelagert ist, und einen eine Saug- und Druckseite umfassenden Zylinderkopf.

Konkret geht es um einen Verdichter variabler Kapazität mit Schrägscheiben- oder Taumelscheiben-Antrieb, der sich innerhalb der Trie bwerkskammer befindet und über den die Drehbewegung einer Antriebswelle in eine a xiale Hin- und Herbewegung des oder der Kolben umgesetzt wird. Die Schrägscheibe oder Taumelscheibe, allgemein auch "Schwenkscheibe" genannt, lässt sich hinsichtlich ihrer Neigung relativ zur Antriebswelle, die mit einem externen Motor koppelbar ist, variieren. Die Neigung der "Schwenkscheibe" bestimmt den Hub des oder der Kolben. Wenn der Druck in der Triebwerkskammer relativ niedrig ist, ist die Neigung der "Schwenkscheibe" groß, so dass der Hub des oder der Kolben entsprechend I ang ist. Wenn der Druck in der Triebwerkskammer relativ hoch ist, ist die Neigung der "Schwenkscheibe" klein, so dass der Hub des oder der Kolben entsprechend gering ist. Zum Stand der Technik sei auf folgende Druckschriften verwiesen:
- US 5 620 310
- DE 44 41 721 C2
- JP 2002/070739 A

Diese Druckschriften beziehen sich jeweils auf stufenlos regelbare Verdichter mit variabler Verstellung des Kolbenhubs.

In der Regel sind solche Verdichter als Axialkolbenverdichter ausgeführt, wobei die Hubanpassung - wie bereits erwähnt - durch eine Veränderung des Kippwinkels der "Schwenkscheibe" erfolgt. Dabei wird die Position des unteren Totpunktes des oder der Kolben verändert; die Lage des oberen Totpunktes und damit die Größe des sog. schädlichen Raums bleiben idealtypisch unverändert.

Beim Betrieb eines solchen Verdichters treten gewöhnlich interne Leckagen und Verluste auf. Die Hauptursache dafür ist, dass bei der Verdichtung eines in den bzw. die Zylinder gesaugten Kältemittels in der Regel ein sog. Teilmassenstrom durch den Spalt zwischen Zylinder und Kolben in den Triebwerksraum des Verdichters eintritt. Dieser Effekt ist auch als "blow-by" bekannt. Sofern ein Ölabschneider an der Hochdruckseite des Verdichters angeordnet ist, besteht die Möglichkeit, dass ungewollt Kältemittel über die Ölrückführung in die Triebwerkskammer gelangt. Um in der Triebwerkskammer einen unerwünschten Überdruck zu vermeiden, ist zwischen Triebwerkskammer und der Niederdruck- bzw. Saugseite eine Fluidverbindung vorgesehen, über die in die Triebwerkskammer eintretende Leckagemassen wieder abströmen können. Bei der erwähnten Fluidverbindung handelt es sich in der Regel um eine Verbindungsbohrung. Der freie Querschnitt dieser Bohrung ist im allgemeinen so dimensioniert, dass selbst unter ungünstigsten Bedingungen kein unerwünschter Überdruck in der Triebwerkskammer entsteht. Aufgrund der beschriebenen Abhängigkeit des Kolbenhubs vom Druck innerhalb der Triebwerkskammer ist es üblich, den Verdichter extern dadurch zu regeln, dass der Druck in der Triebwerkskammer beeinflusst wird. Durch Erhöhung des Drucks innerhalb der Triebwerkskammer wird in das interne Kräfte- und Momentengleichgewicht des Verdichters derart eingegriffen, dass sich der Hub der Kolben reduziert. Der Verdichter wird dadurch "abgeregelt". Umgekehrt verhält es sich bei Reduzierung des Drucks in der Triebwerkskammer. Dadurch lässt sich der Verdichter "aufregeln". Die entsprechenden Regelventile werden beim Stand der Technik elektrisch angesteuert. Dabei erfolgt die Erhöhung des Drucks innerhalb der Triebwerkskammer und damit ein entsprechendes "Abregeln" des Verdichters durch gezieltes Öffnen einer Fluidverbindung zwischen Triebwerkskammer und Druck- bzw. Hochdruckseite des Verdichters. In dieser Fluidverbindung ist das erwähnte Regelventil, welches vorzugsweise elektrisch ansteuerbar ist, angeordnet. Dabei sollte sichergestellt werden, dass der Druck in der Triebwerkskammer ein vorbestimmtes Maximalniveau nicht überschreitet. Zu diesem Zweck ist eine Sicherheits-Fluidverbindung zwischen Triebwerkskammer und der Saugseite des Verdichters vorgesehen.

Der Druck in der Triebwerkskammer lässt sich zwischen dem an der Druckseite herrschenden Hochdruck und dem an der Saugseite herrschenden Niederdruck einstellen. Innerhalb dieser Grenzen lässt sich der Verdichter ab- bzw. aufregeln. Die Erhöhung des Drucks in der Triebwerkskammer erfolgt beim Stand der Technik natürlich immer in Relation zu der Druckerhöhung über eine im Querschnitt konstante Fluidverbindung zwischen Triebwerkskammer und der Saugseite des Verdichters. Dabei ist zu bedenken, dass bei Aufrechterhaltung des erhöhten Differenzdruckes bedingt durch den konstanten Querschnitt der erwähnten Fluidverbindung beim Abregeln des Verdichters, also bei Erhöhung des Differenzdrucks zwischen Triebwerkskammer und Saugseite der abfließende Massenstrom aus der Triebwerkskammer stetig und signifikant größer wird. Da dieser Massenstrom unmittelbar der Hochdruckseite entnommen werden muß, steht er im System für den eigentlichen Zweck des Verdichters, d.h. Kühlen oder Heizen, nicht mehr zur Verfügung und muß demzufolge als Verlust angesehen werden. Der für das Abregeln des Verdichters erforderliche Massenstrom wird quasi nur verdichterintern von der Hochdruckseite über das Regelventil in die Triebwerkskammer und von dort durch die Fluidverbindung zwischen Triebwerkskammer und Saugseite zurück auf die Saugseite gefördert, von wo er erneut angesaugt und verdichtet wird. Zur Verdichtung dieses sog. "Regelmassenstroms" ist zusätzlicher Aufwand erforderlich, der unmittelbar keinen Nutzen schafft.

Fig. 1 illustriert beispielhaft das vorgenannte Verhalten. Mit steigender Druckdifferenz zwischen Triebwerkskammer und Saugseite (X-Achse) steigt der Massenstrom durch die Fluidverbindung zwischen Triebwerkskammer und Saugseite signifikant an. Neben dem Verlustmassenstrom sind noch die dazugehörigen Ein- und Auslassdrücke vor und nach der Fluidverbindung bzw. -öffnung zwischen Triebwerkskammer und Saugseite sowie beispielhaft ein möglicher Temperaturverlauf am Einlaß gezeigt. Alle Kurvenverläufe sind lediglich nur als Beispiel anzusehen; das grundsätzliche Verhalten lässt sich jedoch für alle typischen Betriebspunkte eines Verdichters für eine Fahrzeug-Klimaanlage erkennen. Der bei niedriger Druckdifferenz zwischen Triebwerkskammer und Saugseite und entsprechend kleinem Massenstrom liegende Anfangspunkt der Massenstromkurve wird wesentlich durch die innere Leckage und sonstiger hier nicht näher zu bezeichnende Einflüsse definiert. Der freie Querschnitt der Fluidverbindung zwischen Triebwerkskammer und Saugseite wird gewöhnlich so gewählt, dass es für alle anzunehmenden Betriebszustände nicht zu einem unerwünschten Abregeln des Verdichters kommt.

Insbesondere in Mitteleuropa mit verhältnismäßig moderaten Jahresdurchschnittstem peraturen und relativ niedriger mittlerer Luftfeuchtigkeit werden speziell im Bereich von Kraftfahrzeugen eingesetzte Klimaanlagen häufig abgeregelt (mit den oben genannten inhärenten Verlusten bedingt durch das Abregeln). Speziell für dieses Problem soll die vorliegende Erfindung eine einfache, effiziente und kostengünstige Lösung bieten.

Ein weiteres Problem neben den energetischen Verlusten stellt die Belastung der Kolben wie auch des "Schwenkscheiben-Mechanismus" dar. Die druckbedingte Hauptkraftrichtung bei Verdichtern liegt axial von der Kolbenober- zur Kolbenunterseite. Der entgegengesetzte Lastfall (in Richtung der Kolbenoberseite) tritt druckbedingt in signifikantem Maße nur beim Abregeln des Verdichters, also bei einer Erhöhung des Drucks in der Triebwerkskammer über dem Druck der Saugseite auf. Von daher ist im abgeregelten Betrieb sicherzustellen, dass die druckbedingten kolbenunterseitig wirkenden Kräfte ein definiertes Maß nicht überschreiten. Dabei muß auch darauf geachtet werden, dass bevorzugt Kolben aus Leichtwerkstoffen, insbesondere Leichtmetall eingesetzt werden sollen, die sowohl energetisch als auch regelungstechnisch vorteilhaft sind. Auch unter diesem Aspekt soll die vorliegende Erfindung eine Lösungsmöglichkeit anbieten.

Dementsprechend liegt der vorliegenden Erfindung die Aufgabe zugrunde, speziell bei einem extern geregelten Verdichter beliebiger Regelcharakteristik den beim Abregeln auftretenden Verlustmassenstrom zu minimieren und andererseits eine Sicherheitseinrichtung zu schaffen, welche die beim Ansaugprozeß in Richtung der Kolbenoberseite wirkenden druckbedingten Kräfte zu begrenzen bzw. reduzieren vermag.

Diese Aufgabe wird erfindungsgemäß bei einem Verdichter der eingangs genannten Art dadurch gelöst, dass zwischen Triebwerkskammer und Saugseite eine Fluidverbindung vorgesehen ist, in der ein kontinuierlich arbeitendes Regelventil angeordnet ist, mittels dem ab einer vorbestimmten Druckdifferenz zwischen Triebwerkskammer und Saugseite bei weiter ansteigender Druckdifferenz die Fluidverbindung zwischen Triebwerkskammer und Saugseite zunehmend gedrosselt, im Extremfall vollständig geschlossen wird.

Die beim Stand der Technik vorgesehene "konstante" Öffnung zwischen Triebwerkskammer und Saugseite wird also erfindungsgemäß durch eine "variable Öffnung" ersetzt, und zwar regelungstechnisch dergestalt, dass der Öffnungsquerschnitt mit steigendem Differenzdruck zwischen Triebwerkskammer und Niederdruck- bzw. Saugseite zunehmend verringert wird, wodurch der Verlustmassenstrom annähernd konstant auf dem ursprünglichen Wert gehalten werden kann.

Vorzugsweise öffnet das Regelventil in der Fluidverbindung zwischen Triebwerkskammer und Saugseite bei einer vorbestimmten überhöhten Druckdifferenz zwischen Triebwerkskammer und Saugseite erneut, so dass einer Schädigung oder Zerstörung der Kolben entgegengewirkt wird. Der Grundgedanke ist also der, dass bei überhöhtem Differenzdruck zwischen Triebwerkskammer und Saugseite mindestens eine im Normalbetrieb nicht wirksame Öffnung in Funktion tritt, durch die ein Abströmen von Masse aus der Triebwerkskammer möglich ist derart, dass der Druck in der Triebwerkskammer wieder auf einen niedrigeren Betriebsdruck absinkt. Bei dieser Maßnahme handelt es sich um eine Sicherheitsmaßnahme, um den Verdichter bzw. die Triebwerkskammer vor unerwünschtem Überdruck zu bewahren.

Weitere Details der Erfindung, insbesondere konstruktiver Art sind in den Ansprüchen 3 ff. angegeben. Auf diese Details wird auch im Laufe der weiteren Beschreibung der Erfindung, insbesondere anhand von Ausführungsbeispielen noch gesondert Bezug genommen. Diesbezüglich wird auf die anliegende Zeichnung verwiesen.
Diese zeigt in:
- Fig. 2: Einfluß unterschiedlicher Temperaturen auf den Verlustmassenstrom;
- Fig. 3: eine erste Ausführungsform eines erfindungsgemäß ausgebildeten und angeordneten Regelventils zwischen Triebwerkskammer und Saugseite eines Verdichters in schematischer Darstellung (normaler Betriebszustand);
- Fig. 4: die typische Abregelkurve eines extern geregelten Verdichters;
- Fig. 5: ein möglicher Kräfteverlauf beim Abregeln innerhalb eines mechanischen Regelventils gemäß Erfindung;
- Fig. 6: Vergleich der Verlustmassenströme durch eine Fluidverbindung zwischen Triebwerkskammer und Saugseite, deren Öffnungsquerschnitt mittels des erfindungsgemäßen Regelventils variabel ist; und
- Fig. 7: die Ausführungsform gemäß Fig. 3 bei aktivierter Sicherheitsfunktion.

Betrachtet man den Verlustmassenstrom für typische Betriebsbedingungen eines Verdichters, insbesondere Axialkolbenverdichters für Fahrzeug-Klimaanlagen, so lässt sich feststellen, dass für einen Abregelbereich der Einfluß unterschiedlicher Temperaturen und Eintrittszustände gering ist. Wie Fig. 2 zu entnehmen ist, ist vielmehr die Druckdifferenz zwischen Ein- und Austrittsseite eines in einer Fluidverbindung zwischen Triebwerkskammer und Saugseite angeordneten Regelventils von entscheidender Bedeutung für den abfließenden Massenstrom.

Zieht man als Referenz bei der Auslegung eine mittlere Bedingung heran, so ist für den üblichen Abregelbereich gemeinhin die maximale Abweichung der real auftretenden "Extrempunkte" für den üblichen Abregelbereich weniger als etwa 2 % (relativ).

Der Umstand, dass der Differenzdruck zwischen Triebwerkskammer und Saugseite wesentlich für den Verlustmassenstrom verantwortlich ist, lässt sich mit Hilfe eines mechanischen Regelventils entsprechend Fig. 3 ausnutzen. Dementsprechend umfasst das Regelventil 10 einen Zylinderraum 11, der über eine Leitung 12 mit der Triebwerkskammer eines Axialkolbenverdichters einerseits und über eine weitere Leitung 13 mit der Saugseite des Verdichters andererseits fluidverbunden ist, und innerhalb dem ein niederdruckseitig geschlossener Kolben 14 jeweils gegen die Wirkung eines elastischen Elements - hier Schraubendruckfedern 15, 16 - sowie der durch den Einund Austrittsdruck hervorgerufenen Kräfte hin und her verschieblich gelagert ist, wobei abhängig von der auf den Kolben 14 einwirkenden Druckdifferenz entsprechend der Druckdifferenz zwischen Triebwerksraum (in Fig. 3 mit der Bezugsziffer 17 angedeutet) und Saugseite (in Fig. 3 mit der Bezugsziffer 18 angedeutet) dieser die wirksame Ventilöffnung zwischen Triebwerksraum und Saugseite mehr oder weniger stark verringert, bzw. im Extremfall vollständig schließt. Der erwähnte Fluiddurchgang wird definiert durch die Leitungen 12, 13 sowie den Zylinderraum 11 und Kolben 14, der zu diesem Zweck als an einer - in Fig. 3 oberen - Stirnseite offener Hohlkolben ausgebildet ist, in dessen Mantel 19 mindestens ein sich axial erstreckender, insbesondere schlitzförmiger Durchgang 20 ausgebildet ist, wobei diesem Durchgang 20 die Saugseite 18 bzw. eine mit der Saugseite 18 verbundene und seitlich in den Zylinderraum 11 mündende Fluidleitung 13 zugeordnet ist. Der Innenraum 21 des Hohlkolbens 14 steht über die offene Stirnseite 22 mit der Triebwerkskammer 17 in Fluidverbindung. An der Saugseite ist der Kolben 14 mit einem Kolbenboden 23 verschlossen. An diesem Kolbenboden 23 liegt außen die Saugseite, d.h. Niederdruck an. Zu diesem Zweck ist der Zylinderraum 11 unterhalb des Kolbenbodens 23 über eine Verbindungsleitung 24 mit der Saugseite bzw. der zur Saugseite führenden Leitung 13 verbunden.

Der Kolben 14 ist zwischen zwei stirnseitig anliegenden Federn, hier Schraubendruckfedern 15, 16 innerhalb des Zylinderraums 11 eingespannt. Der Zylinderraum 11 wird durch eine entsprechende Bohrung in einem Ventilkörper 25 definiert, wobei die Bohrungsöffnung nach Platzierung der Schraubendruckfedern samt Kolben 14 durch einen Stopfen 26 verschlossen wird.

Die Federelemente 15, 16 sind derart ausgebildet und eingestellt, dass das Drosselverhalten des Regelventils 10 mit steigender Druckdifferenz zwischen Triebwerkskammer 17 und Saugseite 18 entweder linear oder progressiv, degressiv und/oder stufenförmig ist. Dies hängt auch von der Gestaltung des Durchgangs 20 im Kolben 14 ab. Der schlitzförmige Durchgang 20 im Mantel 19 des Kolben 14 kann als sich axial in einer Richtung entweder stetig oder stufenförmig erweiternder oder verjüngender Schlitz ausgebildet sein, und zwar je nach dem gewünschten Regelverhalten. Zur Erziehung eines konstanten Massenstroms ist eine sich in axialer Richtung stetig verjüngende Geometrie vorzusehen.

Der Ventilkörper 25 kann Teil des Verdichtergehäuses oder ein gesondertes Bauteil sein. Bei Ausbildung des Kolbens 14 aus Kunststoff werden die Federn 15, 16 vorzugsweise integral mit dem Kolben als Baueinheit bereitgestellt, d.h. stirnseitig mit dem Kolbenmaterial vergossen. Wie bereits erwähnt, erfolgt der Einbau des Kolbens 14 innerhalb des Zylinderraums 11 unter Vorspannung der beiden Federelemente 15, 16, so dass die Federn bei jedem Betriebszustand am Kolben 14 anliegen.

Der Kolben 14 ist innerhalb des Zylinderraums 11 mit Spielpassung eingepasst, und zwar vorzugsweise mit einer Passung von weniger als 15µm, um den am Kolben vorbeiströmenden Massenstrom auf einem vernachlässigbar niedrigem Niveau zu halten. Um dies zu erreichen, können zusätzliche Dichtmaßnahmen zwischen Kolben und Zylinderwand vorgesehen sein.

In Fig. 3 ist der Kolben 14 mit identischen Stirnflächen ausgebildet. Es ist auch denkbar, stattdessen einen Differenzkolben mit unterschiedlich großen Stirnflächen zu verwenden. Dabei ist entscheidend, welche Kräfte, insbesondere Differenzkräfte auf den Kolben einwirken. Die durch die Federelemente 15, 16 bewirkten Federkräfte sind demgegenüber von untergeordneter Bedeutung. Es wird diesbezüglich auf Fig. 5 verwiesen.

Sofern der Druck zwischen Triebwerkskammer und Saugseite ausgeglichen ist, wird der Kolben 14 in einer mittleren Position gehalten. Der im Kolbenmantel 19 ausgebildete Durchgang 20 befindet sich dann etwa auf Höhe der zur Saugseite 18 führenden Leitung 13.

Gewöhnlich ist ein Mindestdifferenzdruck zwischen Triebwerkskammer und Saugseite erforderlich, um eine Reduzierung des Verdichterhubes zu bewirken. Diese Mindest-Druckdifferenz sollte bei der Auslegung des beschriebenen mechanischen Regelventils berücksichtigt werden. Zum einen sollte auslegungsgemäß bei der genannten Mindest-Druckdifferenz der bzw. die im Kolbenmantel 19 eingebrachten schlitzförmigen Durchgänge 20 möglichst so positioniert sein, dass die volle Fläche des oder der Durchgänge 20 wirksam ist bzw. sind. Ein weiteres Ansteigen des Differenzdruckes sollte jedoch möglichst umgehend zu einer sukzessiven Verringerung des wirksamen Öffnungsquerschnitts des oder der schlitzförmigen Durchgänge 20 führen.

Die Auslegung der Durchgangsöffnung im Kol benmantel 19 sollte derart sein, dass innere Leckagen, oder sonstige hier nicht näher zu bezeichnende Einflüsse, bei einer definierten Mindest-Druckdifferenz zwischen Triebwerkskammer und Saugseite vollständig über den Kolben 14 bzw. das Regelventil 10 abfließen können.

Beim Abregelvorgang erhöht sich der Differenzdruck zwischen Triebwerkskammer und Saugseite. Ein möglicher Kräfteverlauf von Feder- und Druckkräften im Regelventil 10 bei Erhöhung des Differenzdrucks und entsprechender Verschiebung des Kolbens 14 (in Fig. 3 nach unten) ist beispielhaft in Fig. 5 dargestellt. Dabei wird zusätzlich davon ausgegangen, dass es beim Abregeln auch zu einem Anstieg des Niederdrucks an der Saugseite kommt.

Die Einbaulage des Regelventils 10 ist beliebig, da das Eigengewicht des Kolbens 14 für die Regelung vernachlässigbar sein soll. Das Regelventil 10 kann am Zylinderkopf oder Zylinderblock oder unter Berücksichtigung entsprechender Verbindungen außerhalb des Verdichtergehäuses angeordnet sein.

Wie der Fig. 5 noch zu entnehmen ist, verschiebt sich der Regelkolben 14 mit steigendem Differenzdruck in Richtung zur Saugseite. Dadurch wird der schlitzförmige Durchgang 20 im Kolbenmantel 19 zunehmend abgedeckt. Der Öffnungsquerschnitt wird entsprechend zunehmend reduziert. Der Durchgang 20 wird vorzugsweise so ausgebildet, dass nach Verschiebung des Kolbens 14 ein Rest-Öffnungsquerschnitt verbleibt derart, dass sich ein nahezu konstanter Massenstrom zwischen Triebwerkskammer und Saugseite einstellt. Es wird diesbezüglich auf Fig. 6 verwiesen.

Da der abfließende Massenstrom mit Hilfe des beschriebenen Regelventils 10 während des Abregelns allgemein auf annähernd konstant niedrigem Niveau gehalten werden kann (siehe Fig. 6), ist im abgeregelten Betrieb signifikant weniger Verlustmassenstrom erforderlich, um den zum Abregeln erforderlichen Differenzdruck zwischen Triebwerkskammer und Saugseite einzustellen. Damit muß verhältnismäßig weniger Antriebsleistung für die gleiche Kälte- oder Heizleistung aufgewendet werden. Die Effizienz wird dementsprechend erhöht, und zwar für den gesamten Bereich des Abregelns, wobei mit steigenden Differenzdrücken zwischen Triebwerkskammer und Saugseite der relative Verlustmassenstrom zunehmend verringert wird.

Bei der Ausführungsform gemäß Fig. 7 ist im Kolbenmantel 19 oberhalb des schlitzförmigen Durchgangs 20, d.h. in Richtung zur Druckseite hin noch eine weitere Öffnung bzw. ein sog. Sicherheitsschlitz 27 vorgesehen, der umgehend mit vollständiger Abdeckung des unteren schlitzförmigen Durchgangs 20 wirksam wird, und zwar dann, wenn der Druck im Triebwerksraum übermäßig hoch und der Kolben 14 im Regelventil 10 dementsprechend weiter zur Saugseite hin verschoben wird. Der Sicherheitsschlitz 27 wird also dann wirksam, wenn der Differenzdruck zwischen Triebwerkskammer und Saugseite einen vorbestimmten Höchstwert erreicht. Dann kann über den Sicherheitsschlitz 27 der Druck in der Triebwerkskammer wirksam und schnell auf einen niedrigeren Betriebsdruck abgebaut werden.

Im übrigen ist das Regelventil gemäß Fig. 7 entsprechend demjenigen gemäß Fig. 3 ausgebildet und Elemente, die anhand der Fig. 3 bereits beschrieben sind, sind in Fig. 7 mit denselben Bezugsziffern gekennzeichnet.

Durch das beschriebene Regelventil wird noch ein weiterer Vorteil erzielt, nämlich den Vorteil, dass der Massenstrom zwischen Triebwerkskammer und Verdichtersaugseite stark reduziert ist. Dadurch wird auch der Ölmassenstrom, d.h. die mit dem Gasstrom mitgeführte Ölmenge entsprechend reduziert. Dies wirkt sich einerseits positiv auf die Gesamtleistung sowie das thermische Verhalten des Verdichters und damit einer Fahrzeug-Klimaanlage, und zum anderen vorteilhaft auf die Lebensdauer des Verdichters aus.

Das beschriebene Regelventil lässt sich als vorgefertigte Baueinheit zur Verfügung stellen. Innerhalb des Kolbens oder auch des Zylinderraums lassen sich weitere Elemente integrieren, wie Ölabscheider, Partikelfilter od. dgl..

Der Ventilkörper 25 wird vorzugsweise aus Stahl, Stahllegierung, Leichtmetall, insbesondere Aluminium, oder auch Kunststoff hergestellt. Gleiches gilt für den Kolben 14. Bei Ausbildung des Kolbens 14 aus Kunststoff ist es möglich, die Federelemente 15, 16 mit dem Kolbenmaterial innig bzw. dauerhaft fest zu verbinden, so dass Kolben und Federelemente eine Baueinheit darstellen, die als Ganzes in den Zylinderraum 11 eingebracht werden kann. Bei Ausbildung des Kolbens 14 aus Kunststoff bietet sich vor allem die Herstellung durch Spritzgießen an. Es können Duroplaste oder Thermoplaste zum Einsatz kommen. Die Durchgangsschlitze 20 und 27 lassen sich beim Spritzgießen in einem Arbeitsgang ausbilden. Es können gleitoptimierte Kunststoffe verwendet werden, insbesondere gleitoptimierte Duro-oder Thermoplaste.

Bei Verwendung von metallischen Werkstoffen für den Kolben 14 werden die Durchgänge 20, 27 vorzugsweise mittels Laser (Laserschneiden) ausgebildet. Damit lassen sich beliebige Konturen bzw. Öffnungsquerschnitte erzielen. Wie bereits erwähnt, kann sich der schlitzförmige Durchgang 20 im Mantel 19 des Kolbens 14 axial in einer Richtung entweder stetig oder stufenförmig erweitern oder verjüngen, je nach dem gewünschten Regelverhalten, wobei die sich verjüngende Geometrie hier bevorzugt ist. Die Kontur des Durchgangs 20 ist letztlich auch vom Verdichter selbst bzw. dessen Betriebsverhalten abhängig.

Natürlich kann die mit der Triebwerkskammer 17 verbundene Fluidleitung 12 auch so angeordnet sein, dass sie axial in den Zylinderraum 11 mündet. Insofern handelt es sich bei den Fig. 3 und 7 nur um schematische Prinzipskizzen. Mit anderen Worten, die Eintrittsöffnung in den Zylinderraum 11 kann bei Bedarf auch durch den Verschlussstopfen 26 hindurch ausgebildet sein. Im Bereich der Mündung der Leitung 13, die zur Saugseite hin führt, kann eine Ausbuchtung vorgesehen sein, die sicherstellt, dass Gas durch den Durchgang 20 auch dann abströmen kann, wenn der Kolben 14 sich um seine Längsachse dreht. In entsprechender Weise kann auch der Durchgang 20 innerhalb einer Einbuchtung, insbesondere ringförmigen Einbuchtung des Kolbenmantels 19 positioniert sein. Es ist auch möglich, im Kolbenmantel 19 mehrere über den Umfang des Kolbens verteilt angeordnete Durchgänge 20 vorzusehen. Vorzugsweise ist der Kolben 14 jedoch drehgesichert innerhalb des Zylinderraums 11 platziert.

Des weiteren kann die Verbindung zwischen der Außenseite des Kolbenbodens 23 und der Saugseite über den Kolben 14 unmittelbar hergestellt werden, und zwar über am Kolben oder an der Zylinderwand ausgebildete Längsnuten. Diese druckkommunizierenden Nuten sollen also eine Fluidverbindung zwischen der Saugseite und dem Raum unterhalb des Kolbenbodens 23 herstellen. Um dies auch in jeder beliebigen Axialposition des Kolbens 14 sicherzustellen, sind die entsprechenden Nuten vorzugsweise an der Zylinderwand ausgebildet. Derartige druckkommunizierende Nuten haben auch den Vorteil einer verbesserten axialen Beweglichkeit des Kolbens 14. Innerhalb der druckkommunizierenden Längs- bzw. Axialnuten sammelt sich durch das Kältemittel mitgeführtes Öl an, welches ansonsten die Beweglichkeit des Kolbens 14 innerhalb des Zylinderraums 11 beeinträchtigen könnte. Mittels der erwähnten Längs- bzw. Axialnuten wird also einerseits die Kontaktfläche zwischen Kolben und Zylinderwand reduziert. Andererseits wird ein Öl-Sammelraum geschaffen, so dass das Öl - insbesondere bei niedrigen Umgebungstemperaturen - der Beweglichkeit des Kolbens 14 innerhalb des Zylinderraums 11 nicht hinderlich ist. Die Gefahr, dass der Kolben 14 innerhalb des Zylinderraums 11 in seiner freien Beweglichkeit eingeschränkt ist, wird reduziert. Darüber hinaus ist sichergestellt, dass auf den Kolben 14 die Druckdifferenz zwischen Triebwerkskammer und Saugseite anliegt, ohne eine zusätzliche Verbindung zur Niederdruckseite schaffen zu müssen.

Es gibt drei signifikante Positionen des Kolbens 14:
- Mittellage bei Druckausgleich zwischen Triebwerkskammer und Saugseite (vollwirksamer Öffnungsquerschnitt des Durchgangs 20 im Kolbenmantel 19)
- Arbeitspunkt bei anliegender Druckdifferenz zwischen Triebwerkskammer und Saugseite (Öffnungsquerschnitt des Durchgangs 20 ist reduziert)
- Sicherheitsposition bei ungewollt hoher Druckdifferenz zwischen Triebwerkskammer und Saugseite (nur der Sicherheitsschlitz 27 wird wirksam)

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichen

- 10: Regelventil
- 11: Zylinderraum
- 12: Leitung
- 13: Leitung
- 14: Kolben
- 15: Schraubendruckfeder
- 16: Schraubendruckfeder
- 17: Triebwerksraum
- 18: Saugseite
- 19: Kolbenmantel
- 20: (schlitzförmiger) Durchgang
- 21: Innenraum
- 22: offene Stirnseite
- 23: Kolbenboden
- 24: Verbindungsleitung
- 25: Ventilkörper
- 26: Verschlußstopfen
- 27: Sicherheitsschlitz

## Patentansprüche

1. Verdichter, insbesondere Axialkolbenverdichter für eine Fahrzeug-Klimaanlage, mit einem eine Triebwerkskammer (17) begrenzenden Gehäuse, einem Zylinderblock, in dem mindestens ein Kolben axial hin- und herverschieblich gelagert ist, und einen eine Saug- und Druckseite umfassenden Zylinderkopf, wobei zwischen Triebwerkskammer (17) und Saugseite (18) eine Fluidverbindung (12, 13) vorgesehen ist, in der ein Regelventil (10) angeordnet ist, mittels dem ab einer vorbestimmten Druckdifferenz zwischen Triebwerkskammer (17) und Saugseite (18) bei weiter ansteigender Druckdifferenz die Fluidverbindung zwischen Triebwerkskammer und Saugseite zunehmend gedrosselt, im Extremfall vollständig geschlossen wird, insbesondere der freie Querschnitt der Fluidverbindung dergestalt verringert wird, dass der aus der Triebwerkskammer abfließende Massenstrom etwa auf konstant niedrigem Niveau gehalten ist.

2. Verdichter nach Anspruch 1,
**dadurch gekennzeichnet, dass**
das Regelventil (10) bei einer vorbestimmten höheren Druckdifferenz zwischen Triebwerkskammer (17) und Saugseite (18) deren Fluidverbindung wieder öffnet, so dass sich eine vorbestimmte niedrigere Druckdifferenz einstellen kann.

3. Verdichter nach Anspruch 1 oder 2,
**dadurch gekennzeichnet, dass**
das Drosselverhalten des Regelventils (10) mit steigender Druckdifferenz zwischen Triebwerkskammer (17) und Saugseite (18) linear, progressiv, degressiv und/oder stufenförmig ist.

4. Verdichter, nach einem der Ansprüche 1 bis 3,
**dadurch gekennzeichnet, dass**
das Regelventil (10) einen Zylinderraum (11) umfasst, der mit der Triebwerkskammer (17) einerseits und der Saugseite (18) andererseits fluidverbunden ist (Leitungen 12, 13), und innerhalb dem ein Kolben (14), insbesondere jeweils gegen die Wirkung eines elastischen Elements (15, 16) hin- und herverschiebbar gelagert ist, wobei abhängig von der auf den Kolben (14) einwirkenden Druckdifferenz entsprechend der Druckdifferenz zwischen Triebwerkskammer (17) und Saugseite (18) dieser den Fluiddurchgang zwischen Triebwerkskammer und Saugseite mehr oder weniger weit öffnet, bzw. im Extremfall vollständig schließt.

5. Verdichter nach Anspruch 4,
**dadurch gekennzeichnet, dass**
der Kolben (14) des Regelventils (10) ein an einer Stirnseite offener Hohlkolben ist, in dessen Mantel (19) mindestens ein sich axial erstreckender, insbesondere schlitzförmiger Durchgang (20) ausgebildet ist, wobei diesem Durchgang (20) die Saugseite bzw. eine mit der Saugseite (18) verbundene und seitlich in den Zylinderraum (11) mündende Fluidleitung (13) zugeordnet ist, während der Innenraum (21) des Kolbens (14) über dessen offene Stirnseite (22) mit der Triebwerkskammer (17) in Fluidverbindung steht (Leitung 12).

6. Verdichter nach Anspruch 4 oder 5,
**dadurch gekennzeichnet, dass**
die Saugseite (18) auch an der geschlossenen Stirnseite des Kolbens (14) bzw. dessen Kolbenboden (23) anliegt.

7. Verdichter nach einem der Ansprüche 4 bis 6,
**dadurch gekennzeichnet, dass**
der Kolben (14) des Regelventils (10) zwischen zwei stirnseitig anliegenden Federelementen, insbesondere Schraubendruckfedern (15, 16) innerhalb des Zylinderraums (11) eingespannt ist.

8. Verdichter nach Anspruch 7,
**dadurch gekennzeichnet, dass**
die Federelemente (15, 16) integral mit dem Kolben (14) verbunden sind.

9. Verdichter nach einem der Ansprüche 4 bis 8,
**dadurch gekennzeichnet, dass**
der Mantel (19) des Kolbens (14) einen zweiten, vom ersten Durchgang in Richtung zur (Hoch-)Druckseite hin axial beabstandeten Durchgang (27) aufweist, der nach Überschreiten einer vorbestimmten höheren Druckdifferenz zwischen Triebwerkskammer (17) und Saugseite (18) wirksam wird und die Fluidverbindung zwischen Triebwerkskammer und Saugseite zum Abbau der höheren Druckdifferenz öffnet bzw. freigibt.

10. Verdichter nach einem oder mehreren der Ansprüche 1 bis 9,
**dadurch gekennzeichnet, dass**
im Strömungspfad des Regelventils (10), insbesondere im Kolben (14) desselben Mittel zur Abscheidung von Schmiermittel, Partikel od. dgl. angeordnet sind.

11. Verdichter nach einem der Ansprüche 1 bis 10,
**dadurch gekennzeichnet, dass**
der Kolben (14) des Regelventils (10) aus Stahl, Stahllegierung, Leichtmetall, insbesondere Aluminium und/oder Kunststoff hergestellt ist.

12. Verdichter nach Anspruch 11,
**dadurch gekennzeichnet, dass**
bei Ausbildung des Kolbens (14) aus Kunststoff die stirnseitig anliegenden Federelemente, insbesondere Schraubendruckfedern (15, 16) in den Kunststoff eingegossen bzw. eingebettet sind.

13. Verdichter nach einem der Ansprüche 4 bis 12,
**dadurch gekennzeichnet, dass**
der der Saugseite (18) zugeordnete Durchgang (20) im Mantel (19) des Kolbens (14) innerhalb einer Einbuchtung, insbesondere ringförmigen Einbuchtung, und/oder die Öffnung der seitlich in dem Zylinderraum (11) mündenden, mit der Saugseite (18) verbundenen Fluidleitung (13) innerhalb einer Ausbuchtung, insbesondere ringförmigen Ausbuchtung bzw. Ringnut liegt, so dass die Funktion des Regelventils (10) auch bei Drehung des Kolbens (14) um seine Längsachse erhalten bleibt.

14. Verdichter nach einem der Ansprüche 6 bis 13,
**dadurch gekennzeichnet, dass**
an der Außenfläche des Kolbenmantels (19) und/oder an der den Zylinderraum begrenzenden Zylinderwand eine oder mehrere Längsnuten ausgebildet sind, durch die eine Fluidverbindung zwischen der Saugseite (18) und dem sich unterhalb des Kolbenbodens (23) befindlichen Teil des Zylinderraums aufrechterhalten ist.

15. Verdichter nach einem der Ansprüche 5 bis 14,
**dadurch gekennzeichnet, dass**
der schlitzförmige Durchgang (20) im Mantel (19) des Kolbens (14) des Regelventils (10) sich axial in einer Richtung entweder stetig oder stufenförmig erweitert oder verjüngt, je nach dem gewünschten Regelverhalten, insbesondere zur Triebwerksdruckseite hin entweder stetig oder stufenförmig verjüngt, so dass der aus dem Triebwerksraum abfließende Massenstrom im wesentlichen konstant bleibt.

## Claims

1. Compressor, especially an axial piston compressor for a vehicle air-conditioning system, having a housing delimiting a drive mechanism chamber (17), having a cylinder block in which at least one piston is mounted so as to be axially displaceable back and forth, and having a cylinder head having a suction side and a delivery side, there being provided between the drive mechanism chamber (17) and the suction side (18) a fluid connection (12, 13) in which there is arranged a regulating valve (10) by means of which, starting from a predetermined pressure difference between the drive mechanism chamber (17) and the suction side (18), the fluid connection between the drive mechanism chamber and the suction side is increasingly throttled as the pressure difference further increases and is, in the extreme case, closed completely, in particular the free cross-section of the fluid connection being reduced in such a manner that the mass flow flowing out of the drive mechanism chamber is maintained approximately at a constant low level.

2. Compressor according to claim 1,
**characterised in that**
in the event of a predetermined higher pressure difference between the drive mechanism chamber (17) and the suction side (18), the regulating valve (10) reopens their fluid connection so that a predetermined lower pressure difference can be established.

3. Compressor according to claim 1 or 2,
**characterised in that**
the throttling behaviour of the regulating valve (10) with increasing pressure difference between the drive mechanism chamber (17) and the suction side (18) is linear, progressive, degressive and/or stepped.

4. Compressor according to any one of claims 1 to 3,
**characterised in that**
the regulating valve (10) comprises a cylinder space (11), which has fluid connections (lines 12, 13) with the drive mechanism chamber (17), on the one hand, and with the suction side (18), on the other hand, and within which a piston (14) is mounted so as to be displaceable back and forth especially in each case against the action of a resilient element (15, 16), wherein the piston (14), in dependence on the pressure difference acting on the piston (14) corresponding to the pressure difference between the drive mechanism chamber (17) and the suction side (18), opens the fluid passageway between the drive mechanism chamber and the suction side to a greater or lesser extent, and in the extreme case closes it completely.

5. Compressor according to claim 4,
**characterised in that**
the piston (14) of the regulating valve (10) is a hollow piston open at one end face, in the wall (19) of which there is formed at least one axially extending, especially slot-shaped, passageway (20), with which passageway (20) there is associated the suction side or a fluid line (13) in communication with the suction side (18) and opening out laterally into the cylinder space (11), whilst the internal space (21) of the piston (14) has, by way of its open end face (22), a fluid connection (line 12) with the drive mechanism chamber (17).

6. Compressor according to claim 4 or 5,
**characterised in that**
the suction side (18) is also applied to the closed end face of the piston (14) or, that is to say, its piston base (23).

7. Compressor according to any one of claims 4 to 6,
**characterised in that**
the piston (14) of the regulating valve (10) is clamped between two spring elements, especially helical compression springs (15, 16), in contact with its end faces, within the cylinder space (11).

8. Compressor according to claim 7,
**characterised in that**
the spring elements (15, 16) are integrally connected to the piston (14).

9. Compressor according to any one of claims 4 to 8,
**characterised in that**
the wall (19) of the piston (14) has a second passageway (27) which is spaced axially away from the first passageway in the direction of the delivery (highpressure) side and which comes into effect after a predetermined higher pressure difference between the drive mechanism chamber (17) and the suction side (18) has been exceeded and opens or frees the fluid connection between the drive mechanism chamber and the suction side for reducing the higher pressure difference.

10. Compressor according to one or more of claims 1 to 9,
**characterised in that**
in the flow path of the regulating valve (10), especially in its piston (14), there are arranged means for separating out lubricants, particles or the like.

11. Compressor according to one or more of claims 1 to 10.
**characterised in that**
the piston (14) of the regulating valve (10) is made from steel, steel alloy, light metal, especially aluminium, and/or plastics material.

12. Compressor according to claim 11,
**characterised in that**
when the piston (14) is made of plastics material, the spring elements in contact with the end faces, especially the helical compression springs (15, 16), are integrated into the plastics material by casting or are embedded therein.

13. Compressor according to any one of claims 4 to 12,
**characterised in that**
the passageway (20) associated with the suction side (18) is located in the wall (19) of the piston (14) within an inward bulge, especially an annular inward bulge, and/or the opening of the fluid line (13) opening laterally into the cylinder space (11) and in communication with the suction side (18) is located within an outward bulge, especially an annular outward bulge or annular groove, so that the function of the regulating valve (10) is maintained even in the event of rotation of the piston (14) about its longitudinal axis.

14. Compressor according to any one of claims 6 to 13,
**characterised in that**
on the outside of the piston wall (19) and/or on the cylinder wall delimiting the cylinder space there are formed one or more longitudinal grooves, by means of which a fluid connection between the suction side (18) and that part of the cylinder space which is located beneath the piston base (23) is maintained.

15. Compressor according to any one of claims 5 to 14,
**characterised in that**
the slot-shaped passageway (20) in the wall (19) of the piston (14) of the regulating valve (10) becomes wider or narrower either continuously or stepped in one direction axially, in dependence on the desired regulation behaviour, especially becoming narrower either continuously or stepped towards the drive mechanism delivery side, so that the mass flow flowing out of the drive mechanism space remains substantially constant.

## Revendications

1. Compresseur, en particulier compresseur à pistons axiaux pour une installation de climatisation de véhicule, comprenant un carter délimitant une chambre de mécanisme d'entraînement (17), un bloc-cylindres, dans lequel est logé au moins un piston de manière à effectuer des mouvements de va-et-vient, et une culasse comportant un côté d'aspiration et un côté de pression, sachant qu'est prévue entre la chambre de mécanisme d'entraînement (17) et le côté d'aspiration (18) une liaison fluidique (12, 13), dans laquelle est disposée une soupape de régulation (10), au moyen de laquelle, à partir d'une différence de pression prédéterminée entre la chambre de mécanisme d'entraînement (17) et le côté d'aspiration (18), à mesure que la différence de pression continue d'augmenter, la liaison fluidique entre la chambre de mécanisme d'entraînement et le côté d'aspiration est étranglée de manière croissante, est complètement fermée dans un cas extrême, en particulier la section transversale libre de la liaison fluidique est réduite de telle manière que le flux massique évacué par écoulement de la chambre de mécanisme d'entraînement est maintenu à peu près à un niveau constamment bas.

2. Compresseur selon la revendication 1,
**caractérisé en ce que**
la soupape de régulation (10) ouvre à nouveau, en présence d'une différence de pression prédéterminée plus élevée entre la chambre de mécanisme d'entraînement (17) et le côté d'aspiration (18), la liaison fluidique entre ces derniers de sorte qu'il est possible de régler une différence de pression prédéterminée plus basse.

3. Compresseur selon la revendication 1 ou 2,
**caractérisé en ce que**
le comportement d'étranglement de la soupape de régulation (10) présentant une différence de pression en augmentation entre la chambre de mécanisme d'entraînement (17) et le côté d'aspiration (18) est linéaire, progressif, dégressif et/ou par palier.

4. Compresseur selon l'une quelconque des revendications 1 à 3, **caractérisé en ce que**
la soupape de régulation (10) comporte un espace de cylindre (11), qui est en communication fluidique (conduites 12, 13) d'une part avec la chambre de mécanisme d'entraînement (17) et d'autre part avec le côté d'aspiration (18), et au sein duquel un piston (14) est logé de manière à pouvoir effectuer des mouvements de va-et-vient, en particulier respectivement à l'encontre de l'action d'un élément (15, 16) élastique, sachant ledit piston ouvre plus ou moins, voir ferme complètement dans un cas extrême, le passage fluidique entre la chambre de mécanisme d'entraînement et le côté d'aspiration en fonction de la différence de pression agissant sur le piston (14) de manière correspondante à la différence de pression entre la chambre de mécanisme d'entraînement (17) et le côté d'aspiration (18).

5. Compresseur selon la revendication 4,
**caractérisé en ce que**
le piston (14) de la soupape de régulation (10) est un piston creux ouvert au niveau d'un côté frontal, dans l'enveloppe (19) duquel est réalisé au moins un passage (20) s'étendant axialement, présentant en particulier une forme de fente, sachant que le côté d'aspiration ou une conduite de fluide (13) reliée au côté d'aspiration (18) et débouchant latéralement dans l'espace de cylindre (11) sont associés audit passage (20), tandis que l'espace intérieur (21) du piston (14) est en communication fluidique (conduite 12), par l'intermédiaire de son côté frontal (22) ouvert, avec la chambre de mécanisme d'entraînement (17).

6. Compresseur selon la revendication 4 ou 5,
**caractérisé en ce que**
le côté d'aspiration (18) repose également contre le côté frontal raccordé du piston (14) ou contre la base de piston (23).

7. Compresseur selon l'une quelconque des revendications 4 à 6,
**caractérisé en ce que**
le piston (14) de la soupape de régulation (10) est serré entre deux éléments formant ressort reposant côté frontal, en particulier entre des ressorts de compression à boudin (15, 16) à l'intérieur de l'espace de cylindre (11).

8. Compresseur selon la revendication 7,
**caractérisé en ce que**
les éléments formant ressort (15, 16) sont intégralement reliés au piston (14).

9. Compresseur selon l'une quelconque des revendications 4 à 8,
**caractérisé en ce que**
l'enveloppe (19) du piston (14) présente un deuxième passage (27) tenu à distance de manière axiale du premier passage en direction du côté (haute) pression, lequel deuxième passage est actif une fois que la différence de pression prédéterminée plus élevée entre la chambre de mécanisme d'entraînement (17) et le côté d'aspiration (18) a été dépassée et ouvre ou libère la liaison fluidique entre la chambre de mécanisme d'entraînement et le côté d'aspiration afin de supprimer la différence de pression plus élevée.

10. Compresseur selon l'une quelconque ou plusieurs des revendications 1 à 9,
**caractérisé en ce que**
des moyens servant à déposer des lubrifiants, des particules ou similaires sont disposés dans le chemin d'écoulement de la soupape de régulation (10), en particulier dans le piston (14) de cette dernière.

11. Compresseur selon l'une quelconque des revendications 1 à 10,
**caractérisé en ce que**
le piston (14) de la soupape de régulation (10) est fabriqué à partir d'un acier, d'un alliage d'acier, d'un métal léger, en particulier de l'aluminium, et/ou à partir d'une matière plastique.

12. Compresseur selon la revendication 11,
**caractérisé en ce que**
lors de la réalisation du piston (14) à partir d'une matière plastique, les éléments formant ressort reposant côté frontal, en particulier les ressorts de compression à boudin (15, 16) sont coulés ou intégrés dans la matière plastique.

13. Compresseur selon l'une quelconque des revendications 4 à 12,
**caractérisé en ce que** le passage (20) associé au côté d'aspiration (18) se trouve dans l'enveloppe (19) du piston (14), à l'intérieur d'une indentation, en particulier d'une indentation de forme annulaire, et/ou **en ce que** l'ouverture de la conduite fluidique (13) débouchant latéralement dans l'espace de cylindre (11), reliée au côté d'aspiration (18) se trouve dans un renflement, en particulier un renflement de forme annulaire ou une rainure annulaire, de sorte que le fonctionnement de la soupape de régulation (10) est maintenu même lors de la rotation du piston (14) autour de son axe longitudinal.

14. Compresseur selon l'une quelconque des revendications 6 à 13,
**caractérisé en ce que**
sont réalisées, au niveau de la surface extérieure de l'enveloppe de piston (19) et/ou au niveau de la paroi de cylindre délimitant l'espace de cylindre, une ou plusieurs rainures longitudinales, grâce auxquelles une liaison fluidique entre le côté d'aspiration (18) et la partie de l'espace de cylindre se trouvant sous la base de piston (23) est maintenue.

15. Compresseur selon l'une quelconque des revendications 5 à 14,
**caractérisé en ce que**
le passage (20) présentant une forme de fente, dans l'enveloppe (19) du piston (14) de la soupape de régulation (10) s'élargit ou se rétrécit de manière axiale dans une direction soit de manière constante soit par palier, selon le comportement de régulation souhaité, se rétrécit soit de manière constante soit par palier en particulier en direction du côté de pression de mécanisme d'entraînement, de sorte que le flux massique évacué par écoulement de l'espace de mécanisme d'entraînement reste essentiellement constant.
